# EUROPÄISCHE PATENTSCHRIFT

(11) **EP 1 321 229 B1**
(45) Veröffentlichungstag und Bekanntmachung des Hinweises auf die Patenterteilung: **08.04.2009**
(21) Anmeldenummer: 01130399.7
(22) Anmeldetag: 20.12.2001
(51) Int. Cl.: B24B 33/02, B24B 33/08

(54) **Verfahren zur Herstellung einer Bohrung**
Method for forming a bore
Procédé pour l'usinage d'une forure

(43) Veröffentlichungstag der Anmeldung: 25.06.2003
(73) Patentinhaber: Gehring GmbH & Co. KG, 73760 Ostfildern (DE)
(72) Erfinder: Klink, Ulrich, Dipl.-Ing., 72639 Neuffen (DE); Flores, Gerhard, Dipl.-Ing., 73760 Ostfildern (DE)
(74) Vertreter: Dreiss

(56) Entgegenhaltungen:
- EP-A- 0 237 790
- EP-A- 0 390 938
- DE-A- 4 007 121
- US-A- 5 655 854

## Beschreibung

Die Erfindung betrifft ein Verfahren der im Oberbegriff des Anspruchs 1 angegebenen Gattung.

Insbesondere bei Zylinderbohrungen von Hubkolbenmaschinen wie Verbrennungsmotoren oder Kompressoren wird versucht, durch ein gleichmäßiges und geringes Spiel zwischen Kolben und Zylinder gute tribologische Bedingungen zu erhalten. Da sich die Zylinderbohrung aufgrund der Belastungen wie Spannungen und Temperatur im Betriebszustand verformt, weicht die Form einer in unbelastetem Zustand zylindrischen Bohrung im Betrieb von der zylindrischen Form ab.

Um im Betriebszustand eine zylindrische Bohrung zu erhalten, wird in der Druckschrift JP 11267960 vorgeschlagen, die Bohrung bei der Bearbeitung mit Originaldehnschrauben und Originaldrehmomenten wie im Betriebszustand zu verspannen. Um zusätzlich die Verformung durch Temperatureinwirkung zu simulieren, ist bekannt, das Werkstück mittels heißem Honöl aufzuheizen. Diese Verfahren verursachen jedoch einen großen Aufwand bei der Herstellung der Bohrung durch die benötigten Vorrichtungen. Diese Bearbeitung verursacht hohe Kosten. Wegen der verhältnismäßig langen Aufheizzeit auf Temperaturen von ca. 80° C bis 140° C, den benötigten Sicherheitseinrichtungen, dem Dichtungsverschleiß und der benötigten Temperierung wird dieses Verfahren nur für die Einzelfertigung von hochwertigen Motoren eingesetzt. Der tatsächliche Verformungszustand im Betrieb wird außerdem durch die genannten Vorrichtungen nur unzureichend simuliert.

Die DE-A-40 07 121 beschreibt das Honen von Ovalbohrungen, wie sie zum Beispiel in Zylinderblöcken vorgesehen werden, um in Anbetracht der dünnen Stege ("Feuerstege") zwischen benachbarten Bohrungen auch in der Richtung senkrecht dazu dünnere Wandungen und damit eine gleichmäßigere Wärmeverteilung zu erreichen. Hinweise zur Lösung des o. g. Problems ergeben sich daraus nicht.

Der Erfindung liegt die Aufgabe zugrunde, ein Verfahren der gattungsgemäßen Art zu schaffen, das die Herstellung von Bohrungen mit einer im Betriebszustand unter Verformung idealen Form mit geringem Aufwand ermöglicht. Des Weiteren besteht die Aufgabe der Erfindung darin, eine Honmaschine zur Durchführung des Verfahrens zu schaffen.

Diese Aufgabe wird durch ein Verfahren mit den Merkmalen des Anspruchs 1 gelöst.

Das Verfahren sieht vor, für eine bestimmte Bohrung die Verformung im Betriebszustand zu ermitteln und aus der Verformung die Ausgangsform, d. h. die bei der Bearbeitung herzustellende Form, die der Form vor dem Einbau entspricht, zu ermitteln. Die Ermittlung der Verformung und der Ausgangsform muss je Bohrungsgeometrie und Betriebszustand lediglich einmal durchgeführt werden. Insbesondere für die Herstellung von Serienbauteilen sinkt dadurch der Aufwand gegenüber dem Verspannen und Erhitzen jeder Bohrung bei der Bearbeitung erheblich. Da der Verformungszustand nicht an der Bearbeitungsmaschine selbst vorliegen muß, kann dieser wesentlich genauer ermittelt werden, so daß die Fertigung von Bohrungen, die im Betriebszustand tatsächlich eine vorgegebene Geometrie haben, ermöglicht ist.

In Ausgestaltung der Erfindung ist vorgesehen, daß die Sollform, d.h. die Form unter Betriebsbedingungen, zylindrisch ist. Eine andere Ausgestaltungsvariante sieht vor, daß die Ausgangsform zylindrisch ist. Insbesondere bei zylindrischer Sollform ist vorgesehen, daß die Ausgangsform theoretisch ermittelt wird.

Zweckmäßig wird die Verformung experimentell ermittelt. Insbesondere wird die Verformung durch statisches Verpressen und Vermessen der erzielten Geometrie ermittelt. Um besonders genaue Verformungsdaten zu erhalten, kann es jedoch vorteilhaft sein, daß die Verformung durch dynamisches Vermessen im Betrieb ermittelt wird. Die Verformung kann auch theoretisch ermittelt werden, insbesondere durch Rechnersimulation.

Es ist vorgesehen, daß die Ausgangsform durch zeitlich und örtlich variierte Bearbeitungsparameter hergestellt wird. Grundsätzlich läßt sich die Ausgangsform durch Verfahren mit definierter Schneide, Schleifen, Funkenerosion oder Honen herstellen. Das Bearbeitungsverfahren ist jedoch insbesondere ein Honverfahren, wobei das Werkzeug ein Honwerkzeug ist, das an einer Spindel angeordnet ist und das mindestens einen Honstein umfaßt, der mit einem Zustelldruck an die Wandung der Bohrung gedrückt wird. Es ist vorgesehen, daß der Zustelldruck mindestens eines Honsteins während der Bearbeitungszeit variiert wird. Der Zustelldruck wird insbesondere in Abhängigkeit der Drehposition der Spindel variiert. Hierdurch können in Umfangsrichtung der Bohrung unterschiedliche Bohrungsinnenradien erzielt werden. Zweckmäßig wird der Zustelldruck in Abhängigkeit der Hubposition der Spindel variiert, wodurch sich in Achsrichtung der Bohrung gesehen unterschiedliche Bohrungsinnenradien ergeben.

Ein Ausführungsbeispiel der Erfindung wird im folgenden anhand der Zeichnung erläutert. Es zeigen:
- Fig. 1: einen Schnitt durch eine Bohrung mit Ausgangsform,
- Fig. 2: einen Schnitt entlang der Linie II-II in Fig. 1,
- Fig. 3: eine schematische Darstellung eines Schnitts entlang der Linie III-III oder III'-III' in Fig. 1,
- Fig. 4: eine schematische Darstellung eines Schnitts entlang der Linie IV-IV oder IV'-IV' in Fig. 1,
- Fig. 5: einen Schnitt durch eine Bohrung in Sollform (Betriebsform).

Zur Herstellung einer Bohrung 1 mit der in Fig. 5 dargestellten zylindrischen Sollform 3, die sich durch Verformungen im Betriebszustand ergibt, wird zunächst die in den Fig. 1 und 2 dargestellte Ausgangsform 2 der Bohrung 1 ermittelt. Die Ausgangsform 2 ist die Form der Bohrung 1 vor dem Einbau. Die Ausgangsform 2 ist in einem oberen Bereich 5 weitgehend zylindrisch und in einem unteren Bereich 7 elliptisch. Die Darstellung der Abweichung der elliptischen von der zylindrischen Form ist in den Fig. 1 und 2 nicht maßstabsgetreu, sondern stark vergrößert dargestellt. Tatsächlich liegt die Abweichung im Bereich von ca. 8 bis 60 µm. Der mittlere Bereich 6 stellt einen Übergangsbereich von der zylindrischen Querschnittsform 8 auf die elliptische Querschnittsform 9 dar. Die zylindrische Querschnittsform 8 ist in Fig. 3 dargestellt und die elliptische Querschnittsform 9 in Fig. 4.

Zur Ermittlung der Ausgangsform 2 wird die Verformung der Sollform 3 im Betriebszustand ermittelt. Die Verformung kann experimentell durch statisches Verspannen ermittelt werden. Hierzu wird eine Bohrung, insbesondere die Zylinderbohrung eines Motorblocks, in Sollform 3, insbesondere in zylindrischer Form, hergestellt. Zweckmäßig wird die Bohrung durch Honen bearbeitet. Die Bohrung wird dann den Belastungen ausgesetzt, die im Betriebszustand auftreten. Hierzu kann beispielsweise die Zylinderbohrung durch den Zylinderkopf verspannt werden, wobei die zur Fixierung verwendeten Dehnschrauben mit den für den Betrieb vorgesehenen Drehmomenten unter Verwendung der Originaldichtungen angezogen werden. Je nach Betriebszustand und erforderlicher Genauigkeit kann zusätzlich oder alternativ dazu das Bauteil auf Betriebstemperatur aufgeheizt werden und/oder eine Druckbeaufschlagung mit im Betriebszustand vorherrschenden Drücken erfolgen. Die so entstandenen Formerweichungen werden durch Formtestermessungen ermittelt.

Die Verformung kann jedoch auch durch die dynamische Vermessung der Formänderung im Betriebszustand ermittelt werden. Die dynamische Vermessung wird bei Zylinderbohrungen insbesondere während der Befeuerung vorgenommen. Die Verformung kann auch theoretisch, insbesondere durch eine Rechnersimulation ermittelt werden. Die Rechnersimulation simuliert die Verformung während des befeuerten Betriebs mit allen erfassbaren Einflussgrößen. Zweckmäßig wird das Verfahren, mit dem die Verformung ermittelt wird, in Abhängigkeit der benötigten Genauigkeit und des für die Ermittlung notwendigen Aufwands ausgewählt.

Aus der ermittelten Verformung und der Sollform 3 wird die Ausgangsform 2 theoretisch ermittelt. Die Ausgangsform 2 wird dann mittels eines Bearbeitungsverfahrens, insbesondere mittels eines Honverfahrens, hergestellt. Die Honmaschine zur Bearbeitung der Bohrung umfaßt ein bis vier Honsteine. Der Zustelldruck, mit dem jeder Honstein an die Wandung der Bohrung 1 gedrückt wird, ist für jeden Honstein separat steuerbar. Das Honwerkzeug führt eine oszillierende Bewegung in Richtung der Achse 4 der Bohrung 1 und eine Drehbewegung um die Achse 4 aus. Zur Bearbeitung des oberen Bereichs 5 der Bohrung 1 werden alle Honsteine mit dem gleichen Zustelldruck gegen die Wandung der Bohrung 1 gedrückt. Der Zustelldruck wird über die Bearbeitungsdauer nicht variiert. Dadurch entsteht die in Fig. 3 dargestellte zylindrische Querschnittsform 8. Zur Herstellung der elliptischen Querschnittsform 9, die in Fig. 4 dargestellt ist, wird der Zustelldruck auf die Honsteine in Richtung der X-Achse vergrößert und in Richtung der Y-Achse vermindert. Im mittleren Bereich 6 wird der Zustelldruck zusätzlich in Abhängigkeit der Hubposition der Spindel, an der das Honwerkzeug fixiert ist, gesteuert. Da sich die Bohrungsgeometrie im mittleren Bereich 6 kontinuierlich ändert, kommen Honsteine mit sehr geringer axialer Streckung zum Einsatz. Zur Erzielung einer größeren Genauigkeit weist das Werkzeug eine untere und/oder eine obere Führung auf.

Werden Bohrungen benötigt, die eine von der zylindrischen Form abweichende Innenkontur aufweisen, kann die in Fig. 5 dargestellte Kontur die Ausgangsform darstellen und die sich durch die Belastung ergebende Bohrungsform die in den Fig. 1 und 2 dargestellte Kontur haben, die dann die Sollform darstellt.

Grundsätzlich können auch andere Fertigungsverfahren, die die Herstellung einer von der Zylinderform abweichenden Innenkontur erlauben, bei der Herstellung einer Bohrung mit dem erfindungsgemäßen Verfahren zur Anwendung kommen.

## Patentansprüche

1. Verfahren zur Herstellung einer Bohrung, insbesondere der Zylinderbohrung einer Hubkolbenmaschine, wobei die Bohrung (1) in unbelastetem Zustand eine Ausgangsform (2) aufweist und im Betriebszustand eine von der Ausgangsform (2) abweichende Sollform (3),
**dadurch gekennzeichnet, daß** die Verformung einer Bohrung (1) zur Sollform (3) im Betriebszustand ermittelt wird, mittels der Sollform (3) und der Verformung die Ausgangsform (2) ermittelt wird und die Bohrung (1) mit einem Bearbeitungsverfahren in die Ausgangsform (2) gebracht wird.

2. Verfahren nach Anspruch 1,
**dadurch gekennzeichnet, daß** die Sollform (3) oder die Ausgangsform (2) zylindrisch ist.

3. Verfahren nach Anspruch 1 oder 2,
**dadurch gekennzeichnet, daß** die Ausgangsform (2) theoretisch ermittelt wird.

4. Verfahren nach einem der Ansprüche 1 bis 3,
**dadurch gekennzeichnet, daß** die Verformung experimentell ermittelt wird.

5. Verfahren nach Anspruch 4,
**dadurch gekennzeichnet, daß** die Verformung durch statisches Verpressen und Vermessen der erzielten Geometrie ermittelt wird.

6. Verfahren nach Anspruch 4,
**dadurch gekennzeichnet, daß** die Verformung durch Aufheizen auf Betriebstemperatur erfolgt.

7. Verfahren nach Anspruch 4,
**dadurch gekennzeichnet, daß** die Verformung durch dynamisches Vermessen im Betrieb ermittelt wird.

8. Verfahren nach einem der Ansprüche 1 bis 3,
**dadurch gekennzeichnet, daß** die Verformung theoretisch ermittelt wird, insbesondere durch Rechnersimulation.

9. Verfahren nach einem der Ansprüche 1 bis 8,
**dadurch gekennzeichnet, daß** die Ausgangsform (2) durch zeitlich und örtlich variierte Bearbeitungsparameter hergestellt wird.

10. Verfahren nach einem der Ansprüche 1 bis 9,
**dadurch gekennzeichnet, daß** das Bearbeitungsverfahren ein Honverfahren ist, wobei das Werkzeug ein Honwerkzeug ist, das an einer Spindel angeordnet ist und das mindestens einen Honstein umfaßt, der mit einem Zustelldruck an die Wandung der Bohrung (1) gedrückt wird.

11. Verfahren nach Anspruch 10, **dadurch gekennzeichnet, dass** der Zustelldruck mindestens eines Honsteins während der Bearbeitungszeit variiert wird.

12. Verfahren nach Anspruch 11, **dadurch gekennzeichnet, dass** der Zustelldruck in Abhängigkeit der Drehposition der Spindel variiert wird.

13. Verfahren nach Anspruch 11 oder 12, **dadurch gekennzeichnet, dass** der Zustelldruck in Abhängigkeit der Hubposition der Spindel variiert wird.

## Claims

1. Method for creating a bore, in particular the cylinder bore of a reciprocating piston engine, wherein, in the unloaded condition, the bore (1) has a starting form (2) and, in the operating condition, a target form (3) which differs from the starting form (2), **characterised in that** the deformation of a bore (1) to the target form (3) in the operating condition is determined, the starting form (2) is determined by means of the target form (3) and the deformation, and the bore (1) is brought into the starting form (2) with a processing method.

2. Method according to claim 1, **characterised in that** the target form (3) or the starting form (2) is cylindrical.

3. Method according to claim 1 or 2, **characterised in that** the starting form (2) is determined theoretically.

4. Method according to one of the claims 1 to 3, **characterised in that** the deformation is determined experimentally.

5. Method according to claim 4, **characterised in that** the deformation is determined by means of static pressing and measurement of the geometry obtained.

6. Method according to claim 4, **characterised in that** the deformation takes place by means of heating to the operating temperature.

7. Method according to claim 4, **characterised in that** the deformation is determined by dynamic measurement in operation.

8. Method according to one of the claims 1 to 3, **characterised in that** the deformation is determined theoretically, in particular by computer simulation.

9. Method according to one of the claims 1 to 8, **characterised in that** the starting form (2) is created by processing parameters which are varied temporally and spatially.

10. Method according to one of the claims 1 to 9, **characterised in that** the processing method is a honing process wherein the tool is a honing tool which is arranged on a spindle and which comprises at least one honing stone which is pressed with a feed pressure against the wall of the bore (1).

11. Method according to claim 10, **characterised in that** the feed pressure of at least one honing stone is varied during the processing time.

12. Method according to claim 11, **characterised in that** the feed pressure is varied depending on the rotary position of the spindle.

13. Method according to claim 11 or 12, **characterised in that** the feed pressure is varied depending on the stroke position of the spindle.

## Revendications

1. Procédé pour réaliser un alésage, en particulier l'alésage d'un cylindre d'un moteur à pistons alternatifs, dans lequel l'alésage (1) présente à l'état non sollicité une forme initiale (2) et présente en condition de fonctionnement une forme de consigne (3) qui diffère de la forme initiale (2),
**caractérisé en ce qu'**on détermine la déformation d'un alésage (1) vers la forme de consigne (3) en condition de fonctionnement, on détermine la forme initiale (2) au moyen de la forme de consigne (3) et de la déformation,
et on amène l'alésage (1) à la forme initiale (2) par un processus d'usinage.

2. Procédé selon la revendication 1,
**caractérisé en ce que** la forme de consigne (3) ou la forme initiale (2) est cylindrique.

3. Procédé selon la revendication 1 ou 2,
**caractérisé en ce que** la forme initiale (2) est déterminée de manière théorique.

4. Procédé selon l'une des revendications 1 à 3,
**caractérisé en ce que** la déformation est déterminée de manière expérimentale.

5. Procédé selon la revendication 4,
**caractérisé en ce que** la déformation est déterminée par pressage statique et par mesure de la géométrie obtenue.

6. Procédé selon la revendication 4,
**caractérisé en ce que** la déformation a lieu par chauffage à la température de fonctionnement.

7. Procédé selon la revendication 4,
**caractérisé en ce que** la déformation est déterminée par mesure dynamique en fonctionnement.

8. Procédé selon l'une des revendications 1 à 3,
**caractérisé en ce que** la déformation est déterminée de manière théorique, en particulier par simulation en ordinateur.

9. Procédé selon l'une des revendications 1 à 8,
**caractérisé en ce que** la forme initiale (2) est établie au moyen de paramètres d'usinage variables dans le temps et variables localement.

10. Procédé selon l'une des revendications 1 à 9,
**caractérisé en ce que** le processus d'usinage est un processus de rodage, dans lequel l'outil est un outil de rodage qui est agencé sur une broche et qui comprend au moins une meule de rodage, celle-ci étant appliquée sous pression contre la paroi de l'alésage (1) avec une pression d'approche.

11. Procédé selon la revendication 10,
**caractérisé en ce que** la pression d'approche d'au moins une meule de rodage est variée pendant le temps d'usinage.

12. Procédé selon la revendication 11,
**caractérisé en ce que** la pression d'approche est variée en fonction de la position de rotation de la broche.

13. Procédé selon la revendication 11 ou 12,
**caractérisé en ce que** la pression d'approche est variée en fonction de la position verticale de la broche.
